# EUROPÄISCHE PATENTSCHRIFT

(11) **EP 0 350 528 B1**
(45) Veröffentlichungstag und Bekanntmachung des Hinweises auf die Patenterteilung: **01.04.1992**
(21) Anmeldenummer: 88111419.3
(22) Anmeldetag: 15.07.1988
(51) Int. Cl.: F24H 3/04

(54) **Radiator**
Radiator
Radiateur

(43) Veröffentlichungstag der Anmeldung: 17.01.1990
(73) Patentinhaber: David & Baader DBK Spezialfabrik elektrischer Apparate und Heizwiderstände GmbH, D-76870 Kandel (DE)
(72) Erfinder: Bohlender, Franz, D-6744 Kandel (DE); David, Josef, D-6748 Bad Bergzabern (DE)
(74) Vertreter: Grünecker, Kinkeldey, Stockmair & Schwanhäusser Anwaltssozietät

(56) Entgegenhaltungen:
- EP-A- 0 243 077
- DE-A- 2 226 800
- DE-A- 2 948 593
- DE-A- 3 119 302

## Beschreibung

Die Erfindung bezieht sich auf einen Radiator nach dem Oberbegriff des Anspruchs 1. Ein solcher Radiator ist aus der EP-A2-0 243 077 bekannt.

Bei diesem Radiator hängt der gute Wärmeübergang zwischen den wärmeabgehenden Elementen und den Lamellen in hohem Maße von der Passung der Teile, d.h. von deren Maßhaltigkeit ab. Wegen der notwendigen Passung sind die innerhalb des Halterahmens angeordneten Elemente nur sehr schwierig in diesen einzusetzen.

Der Erfindung liegt die Aufgabe zugrunde, einen Radiator der eingangs genannten Art anzugeben, der insbesondere für den Einsatz zur Kraftfahrzeugscheibenbeheizung geeignet ist, einen kompakten Aufbau zuläßt und einen guten Wärmeübergang zwischen den wärmeabgebenden Elementen und den Lamellen gewährleistet.

Diese Aufgabe wird durch die kennzeichnenden Merkmale des Anspruchs 1 gelöst. Vorteilhafte Ausgestaltungen der Erfindung sind Gegenstand der Unteransprüche.

Die Erfindung gestaltet einen Radiator bekannter Art, wie er insbesondere in Kraftfahrzeugen zur Abgabe von Kühlwasserwärme benutzt wird, zu einem elektrisch betriebenen Radiator um, in dem die wärmeabgebenden Elemente von elektrischen Kaltleiterelementen beheizt sind, die von der Art sind, die üblicherweise als PTC-Widerstände bezeichnet werden.

Solche PTC-Widerstände haben die Eigenschaft, daß sie in kaltem Zustand einen niedrigen elektrischen Widerstand aufweisen, der mit zunehmender Temperatur zunimmt, so daß mit steigender Temperatur der durch den PTC-Widerstand fließende Strom abnimmt. Der PTC-Widerstand hat somit selbstregelnde Eigenschaften, die eine Überhitzung des PTC-Widerstandes verhindern. Die Temperatur, die ein solcher PTC-Widerstand bei gegebener Betriebsspannung erreichen kann, läßt sich durch bestimmte Parameter bei der Herstellung beeinflussen, was hier jedoch nicht näher erläutert zu werden braucht.

PTC-Widerstände finden in der Technik in großem Umfang als Schutzelemente in Geräten Verwendung, in denen eine Überrhitzung durch zu hohen Betriebsstrom verhindert werden soll. Die vorgenannten, den PTC-Widerständen innewohnenden Eigenschaften müssen dann besonders beachtet werden, wenn PTC-Widerstände als Heizelemente, wie im vorliegenden Falle, eingesetzt werden. Die vorgenannte Selbstregelungseigenschaft eines PTC-Widerstandes führt dazu, daß der PTC-Widerstand keine ausreichende Wärmemenge abgeben kann, wenn die von ihm entwickelte Wärme nicht von ihm abgeführt wird. Es ist daher für einen guten Wärmeübergang zwischen dem PTC-Widerstand und dem ihn umgebenden Medium, hier ein Luftstrom, zu sorgen. Die die Erfindung weiter kennzeichnenden Merkmale sind auf die Lösung dieser Problematik gerichtet. Es ist insbesondere wesentlich, daß die die PTC-Widerstände berührenden Blechbänder gut, nach Möglichkeit vollflächig, an den PTC-Widerständen anliegen. Zu diesem Zweck sind in dem Halterahmen Federelemente angeordnet, die über die Lamellen auf die Blechbänder drücken. Es kann dazu vorteilhaft sein, wenn die Blechbänder in dem Halterahmen in gewissem Umfang beweglich gehalten sind, damit die Druckkräfte von den Lamellen ungehindert auf die Blechbänder weitergegeben werden können.

Obgleich einleitend insbesondere auf Wärmetauscher in Verbindung mit Brennkraftmaschinen bzw. Kraftfahrzeugen Bezug genommen worden ist, sei betont, daß Radiatoren nach der Erfindung nicht nur für jenen Einsatzzweck geeignet sind, sondern ihnen ein weites Anwendungsgebiet offensteht, insbesondere auch in Hausinstallationen, Haushaltsgeräten und dergleichen.

Die Erfindung wird nachfolgend unter Bezugnahme auf ein in den Zeichnungen dargestelltes Ausführungsbeispiel näher erläutert. Es zeigt:
Fig. 1 einen Radiator nach der Erfindung von der Seite, teilweise geschnitten,
Fig. 2 den Radiator nach Fig. 1 von der Stirnseite, und
Fig. 3 einen Schnitt durch den Radiator nach Fig. 1 längs der Linie III-III.

Die Zeichnung zeigt einen Radiator von der Seite, im oberen Abschnitt längs der Linie I-I von Fig. 3 geschnitten. Der Radiator besteht aus einem Halterahmen 1 aus ersten, längslaufenden Rahmenholmen 2 und zweiten, querlaufenden Rahmenholmen 3, die an ihren Enden miteinander verbunden sind und eine Ebene aufspannen. In der von dem Rahmen 1 aufgespannten Ebene verlaufen parallel zu den ersten Rahmenholmen 2 im vorliegenden Beispiel zwei wärmeabgebende Elemente 4, die jeweils aus zwei Blechbändern 5 bestehen, die parallel zueinander verlaufen und zwischen sich einen Zwischenraum ausbilden, in welchem mehrere PTC-Widerstände 6 angeordnet sind, die mit beiden Seiten an den benachbarten Blechbändern 5 anliegen.

Die Blechbänder 5 sind in den zweiten Rahmenholmen 3 voneinander elektrisch isoliert gehalten, und wenigstens zwei von ihnen sind mit elektrischen Anschlußelementen, im vorliegenden Falle mit Flachsteckeranschlüssen 7, versehen, die nach außen über den einen Rahmenholm 3 vorstehen.

An die freien, d.h. den PTC-Widerständen 6 abgewandten Flachseiten der Blechbänder 5 stoßen eine Vielzahl planparalleler Lamellen 8 mit ihren Stirnseiten an. Im dargestellten Beispiel erkennt man vier Lamellengruppen, von denen die jeweils außen, d.h. den ersten Rahmenholmen 2 benachbarten Lamellengruppen stirnseitig auch an die genannten Rahmenholme 2 anstoßen, während die innen liegenden Lamellengruppen mit ihren den wärmeabgebenden Elementen 4 abgewandten Stirnseiten an ein Trägerblechband 9 anstoßen, das sich parallel zu den ersten Rahmenholmen 2 in der von dem Halterahmen 1 aufgespannten Ebene zwischen den zweiten Rahmenholmen 3 erstreckt und an einem Ende mit einem elektrischen Anschlußelement, hier in Form eines Flachsteckeranschlusses 10, versehen ist. Auch dieses Halteblechband 9 ist vorzugsweise gegenüber den zweiten Rahmenholmen 3 elektrisch isoliert, muß es aber nicht unbedingt sein, wenn der Halterahmen 1 galvanisch mit der Stromversorgung des Radiators verbunden sein darf.

Die ersten, längslaufenden Rahmenholme 2 bestehen jeweils aus einem mit den Lamellen 8 der äußeren Lamellengruppen in Berührung stehenden inneren Band 11 und einer sich in gleicher Richtung erstreckenden, relativ steifen Schiene 12 von vorzugsweise U-förmigem Querschnitt, die mit dem inneren Band 11 einen Zwischenraum 13 einschließt, in welchem sich ein Federelement, hier in Form eines länglichen, gewellten Federbandes 14 befindet, das sich an der Schiene 12 abstützt und das innere Band 11 gegen die Lamellen 8 drückt.

Die Lamellen 8 einer äußeren Lamellengruppe können stirnseitig jeweils mit dem inneren Band 11 oder mit dem Blechband 5 fest verbunden sein, beispielsweise durch Löten, oder sowohl mit dem inneren Band 11 als auch mit dem Blechband 5, um eine integrale Einheit zu bilden. Die Lamellen 8 der inneren Lamellengruppen können in gleicher Weise mit dem Trägerband 9 oder mit dem benachbarten Blechband 5 verbunden sein.

Das Trägerband 9 kann gegebenenfalls auch entfallen, so daß der Radiator nur drei Lamellengruppen enthält, oder er kann durch ein weiteres wärmeabgebendes Element aus Blechbändern und PTC-Widerständen ersetzt sein, so daß der Radiator dann drei wärmeabgebende Elemente enthält. Es ist auch möglich, eine größere Vielzahl von wärmeabgebenden Elementen in dem Halterahmen vorzusehen.

Elektrische Spannung kann im dargestellten Beispiel zwischen die Flachsteckeranschlüsse 7 und den Flachsteckeranschluß 10 angelegt werden, so daß die Spannungszuführung zu jeweils einem der Blechbänder 5 über das Trägerband 9 und die zwischen diesem und dem betreffenden Blechband 5 liegenden Lamellen 8 der betreffenden inneren Lamellengruppe erfolgt. Alternativ kann, PTC-Widerstände gleicher Charakteristika vorausgesestzt, Spannung doppelter Größe nur an die Flachsteckeranschlüsse 7 angelegt werden, so daß sich eine elektrische Reihenschaltung ergibt.

Die PTC-Widerstände 6 können zwischen den Blechbändern 5 durch einen Streifen 15 aus elektrisch isolierendem Material auf Abstand gehalten sein, der passende Druchbrüche 16 zur Aufnahme der PTC-Widerstände 6 enthält, wie dies anschaulich in den Fig. 1 und 3 zu erkennen ist. Es versteht sich, daß dieser Streifen 15 keine größere Dicke haben darf, als die PTC-Widerstände 6, die im dargestellten Beispiel von flacher, scheibenförmiger Gestalt sind.

## Patentansprüche

1. Radiator, bestehend aus einem ebenen Halterahmen (1) und mehreren von diesem gehaltenen, sich parallel zueinander in der von dem Halterahmen (1) aufgespannten Ebene erstreckenden, länglichen, wärmeabgebenden Elementen (4), an die jeweils eine Vielzahl von Lamellen (8) aus gut wärmeleitendem Material anstoßen, die sich quer zur Längserstreckung der wärmeabgebenden Elemente (4) im wesentlichen planparallel zueinander und in gegenseitigem Abstand zwischen diesen bzw. zwischen diesen und zwei ersten Holmen (2) des Halterahmens (1) erstrecken, wobei
die wärmeabgebenden Elemente (4) jeweils aus zwei planparallel zueinander angeordneten Blechbändern (5) und mehreren dazwischen nebeneinander angeordneten elektrischen Kaltleiterelementen (6), die die beiden Blechbänder (5) flächig berühren und mit diesen elektrisch verbunden sind, bestehen,
die Lamellen (8) stirnseitig jeweils an zwei benachbarte wärmeabgebende Elemente (4) bzw. an ein wärmeabgebendes Element (4) und einen der ersten Holme (2) des Halterahmens (1) oder ein Halteelement (9) anstoßen, und
die Blechbänder (5) an ihren Enden in sich senkrecht dazu erstreckenden zweiten Holmen (3) des Halterahmens (1) elektrisch voneinander isoliert abgestützt und dort mit elektrischen Anschlußelementen (7) versehen sind, dadurch gekennzeichnet, daß
die ersten Holme (2) des Halterahmens (1) jeweils aus einem mit den Lamellen (8) in Berührung stehenden inneren Band (11), einer parallel im Abstand dazu verlaufenden, steifen äußeren Schiene (12) und einer dazwischen angeordneten Federeinrichtung (14), die sich an der äußeren Schiene (12) abstützt und das innere Band (11) gegen die benachbarten Lamellen (8) drückt, bestehen.

2. Radiator nach Anspruch 1, **dadurch gekennzeichnet,** daß die Blechbänder (5) in den zweiten Holmen (3) des Halterahmens (1) quer zur Längserstreckung der Blechbänder (5) in der von dem Halterahmen (1) aufgespannten Ebene in geringem Umfang beweglich gehalten sind.

3. Radiator nach einem der Ansprüche 1 und 2, **dadurch gekennzeichnet,** daß sich parallel zueinander erstreckende Lamellen (8) an wenigstens einer ihrer Stirnseiten fest miteinander verbunden sind.

4. Radiator nach einem der vorhergehenden Ansprüche, **adurch gekennzeichnet,** daß die Lamellen (8) jeweils mit wenigstens einem der Blechbänder (5) fest verbunden sind.

5. Radiator nach Anspruch 3 oder 4, **dadurch gekennzeichnet,** daß die Lamellen (8) jeweils mit einem der inneren Blechbänder (11) fest verbunden sind.

6. Radiator nach einem der Ansprüche 3 und 4, **dadurch gekennzeichnet,** daß die Lamellen (8) mit einem Halteband (9) fest verbunden sind.

7. Radiator nach einem der vorhergehenden Ansprüche, **dadurch gekennzeichnet,** daß die zweiten Holme (3) des Halterahmens (1) aus einem elektrisch isolierenden Material bestehen.

8. Radiator nach einem der vorhergehenden Ansprüche, **adurch gekennzeichnet,** daß die Federeinrichtungen jeweils aus einem länglichen, gewellten Federband (14) bestehen.

9. Radiator nach einem der vorhergehenden Ansprüche, **dadurch gekennzeichnet,** daß die Kaltleiterelemente (6) zwischen den Blechbändern (5) durch einen Streifen (15) aus elektrisch isolierendem Material auf gegenseitigen Abstand gehalten sind, der Durchbrüche (16) zur Aufnahme der Kaltleiterelemente (6) aufweist und eine Dicke hat, die höchstens so groß wie die der Kaltleiterelemente (6) ist.

## Claims

1. Radiator, consisting of a plane supporting frame (1) and several oblong, heat-emitting elements (4) supported thereby, extending parallel to each other in the plane established by the supporting frame (1), onto each of which abut a large number of lamina (8) made of a well heat-conducting material which extend transversely to the longitudinal axis of the heat-emitting elements (4), essentially plane parallel to each other, and with a mutual distance between these or between these and two first crossbars (2) of the supporting frame (1), wherein the heat-emitting elements (4) consist of two sheet metal strips (5) arranged plane parallel to each other and several electrical PTC resistor elements (6) arranged next to each other between the sheet metal strips, the flat surfaces of which touch the two sheet metal strips (5) and are electrically connected thereto, the faces of the lamina (8) abut onto two adjacent heat-emitting elements (4) or onto one heat-emitting element (4) and one of the first crossbars (2) of the supporting crossbars (3) of the supporting frame (1), extending vertically thereto, electrically insulated from each other, and are provided there with electrical connecting elements (7), **characterized in that** the first crossbars (2) of the supporting frame (1) each consist of an inner band (11) which touches the lamina (8), a rigid external bar (12) extending parallel at a distance thereto, and a spring device (14) arranged inbetween, which is supported by the external bar (12) and presses the inner band (11) against the adjacent lamina (8).

2. Radiator according to claim 1, **characterized in that** the sheet metal strips (5) are supported with a small degree of mobility in the second crossbars (3) of the supporting frame (1) at right angles to the longitudinal axis of the sheet metal strips (5) in the plane defined by the supporting frame (1).

3. Radiator according to one of claims 1 and 2, **characterized in that** lamina (8) extending parallel to each other are fixedly connected to each other at at least one of their faces.

4. Radiator according to one of the above claims, **characterized in that** the lamina (8) are each fixedly connected to at least one of the sheet metal strips (5).

5. Radiator according to claim 3 or 4, **characterized in that** the lamina (8) are each fixedly connected to one of the inner sheet metal strips (11).

6. Radiator according to one of claims 3 and 4, **characterized in that** the lamina (8) are fixedly connected to a retaining band (9).

7. Radiator according to one of the above claims, **characterized in that** the second crossbars (3) of the supporting frame (1) are made of an electrically insulating material.

8. Radiator according to one of the above claims, **characterized in that** the spring devices each consist of an oblong, corrugated spring band (14).

9. Radiator according to one of the above claims, **characterized in that** the PTC resistor elements (6) are held between the sheet metal strips (5) at a mutual distance by a strip (15) made of an electrically insulating material having openings (16) for locating the PTC resistor elements (6) and which is at least as thick as the PTC resistor elements (6).

## Revendications

1. Radiateur composé d'un cadre de maintien (1) plan et de plusieurs éléments exothermiques allongés (4) qui sont maintenus par ce dernier, s'étendent parallélement les uns aux autres dans le plan fixé par le cadre de maintien (1) et contre lesquels prennent appui une pluralité de lames (8) en matériau bon conducteur de chaleur qui s'étendent transversalement au prolongement longitudinal des éléments exothermiques (4), pour l'essentiel parallèlement les unes par rapport aux autres avec leurs faces planes et sont disposées écartées les unes des autres entre ces éléments ou entre ces éléments et deux premiers longerons (2) du cadre de maintien (1), les éléments exothermiques (4) étant chacun composés de deux bandes de tôle (5) disposées parallèlement les unes par rapport aux autres avec leurs faces planes et de plusieurs éléments électriques PTC (6) qui sont disposés les uns à côté des autres entre ces bandes, touchent par leurs surfaces les deux bandes de tôle (5) et sont en liaison électrique avec ces dernières, les lames (8) prenant chacune appui du côté frontal contre deux éléments exothermiques (4) voisins ou contre un élément exothermique (4) et l'un des premiers longerons (2) du cadre de maintien (1) ou un élément de maintien (9), les bandes de tôle (5) étant soutenues à leurs extrémités en étant isolées électriquement l'une par rapport à l'autre dans des seconds longerons (3) du cadre de maintien (1) qui s'étendent perpendiculairement à elles et y étant équipées d'éléments de raccordement électrique (7), caractérisé en ce que les premiers longerons (2) du cadre de maintien (1) sont chacun composés d'une bande intérieure (11) qui est en contact avec les lames (8), d'un rail extérieur rigide (12) s'étendant à distance de cette dernière et parallèlement à elle et d'un dispositif à ressort (14) qui est disposé entre la bande et le rail, prend appui contre le rail extérieur (12) et pousse la bande intérieure (11) contre les lames voisines (8).

2. Radiateur selon la revendication 1, caractérisé en ce que les bandes de tôle (5) sont maintenues légèrement mobiles dans les seconds longerons (3) du cadre de maintien (1), transversalement au prolongement longitudinal des bandes de tôle (5), dans le plan fixé par le cadre de maintien (1).

3. Radiateur selon l'une des revendications 1 et 2, caractérisé en ce que des lames (8) s'étendant parallèlement les unes aux autres sont reliées entre elles de manière fixe sur au moins l'un de leurs côtés frontaux.

4. Radiateur selon l'une des revendications précédentes, caractérisé en ce que les lames (8) sont chacune reliées de manière fixe à au moins l'une des bandes de tôle (5).

5. Radiateur selon la revendication 3 ou 4, caractérisé en ce que les lames (8) sont chacune reliées de manière fixe à l'une des bandes de tôle intérieures (11).

6. Radiateur selon l'une des revendications 3 et 4, caractérisé en ce que les lames (8) sont reliées de manière fixe à une bande de maintien (9).

7. Radiateur selon l'une des revendications précédentes, caractérisé en ce que les seconds longerons (3) du cadre de maintien (1) sont constitués d'un matériau électriquement isolant.

8. Radiateur selon l'une des revendications précédentes, caractérisé en ce que les dispositifs à ressort sont composés d'une bande à ressort (14) allongée et ondulée.

9. Radiateur selon l'une des revendications précédentes, caractérisé en ce que les éléments PTC (6) situés entre les bandes de tôle (5) sont maintenus à distance les uns des autres par une bande (15) en matériau électriquement isolant qui présente des perçages (16) pour recevoir les éléments PTC (6) et a une épaisseur qui est au plus égale à celle des éléments PTC (6).
